# EUROPÄISCHE PATENTSCHRIFT

(11) **EP 3 916 144 B1**
(45) Veröffentlichungstag und Bekanntmachung des Hinweises auf die Patenterteilung: **18.10.2023**
(21) Anmeldenummer: 21171437.3
(22) Anmeldetag: 30.04.2021
(51) Int. Cl.: D06F 37/26, D06F 39/08, B05B 1/02, B05B 15/525, B05B 15/528

(54) **WÄSCHEBEHANDLUNGSMASCHINE MIT EINER DÜSE ZUM EINFÜHREN EINES STRAHLS VON FLÜSSIGKEIT**
LAUNDRY TREATMENT MACHINE WITH A NOZZLE FOR INTRODUCING A JET OF LIQUID
LAVE-LINGE DOTÉ D'UNE BUSE DESTINÉE À L'INSERTION D'UN JET DE LIQUIDE

(30) Priorität: 25.05.2020 DE 102020206472
(43) Veröffentlichungstag der Anmeldung: 01.12.2021
(73) Patentinhaber: BSH Hausgeräte GmbH, 81739 München (DE)
(72) Erfinder: Li, Mingyu, 14469 Potsdam (DE); Wetzel, Stefan, 12157 Berlin (DE)

(56) Entgegenhaltungen:
- WO-A1-2006/027149
- WO-A1-2019/161898
- DE-A1- 3 738 388
- DE-B3-102005 055 777
- US-A1- 2011 083 477

## Beschreibung

Die Erfindung betrifft eine Wäschebehandlungsmaschine, welche eine in einem schwingend aufgehängten Laugenbehälter befindliche drehbare Trommel aufweist und durch eine in einer im Wesentlichen vertikal ausgerichteten Frontseite befindliche und dicht verschließbare Tür mit Wäsche beschickbar ist, wobei die Tür mittels einer aus einem elastisch verformbaren Werkstoff bestehende Manschette gegen die Frontseite und den Laugenbehälter abgedichtet ist, und welche eine Fördereinrichtung und eine Düse zum Einführen eines Strahls von Flüssigkeit in die Trommel aufweist, wobei die Düse an der Manschette angeordnet ist.

Das Dokument EP 1 505 191 A1 offenbart eine Wäschebehandlungsmaschine solcher Gattung. Offenbart ist dort eine Waschmaschine, die mit einer Düse zum Sprühen von Waschlauge in eine Trommel versehen ist, wobei die Waschlauge in einem verbreiterten Winkel im Bereich von 30° bis 40° verteilt wird. Die Waschmaschine umfasst einen Laugenbehälter zum Aufnehmen der Waschlauge, eine Trommel zum Aufnehmen von Wäsche, welche Trommel drehbar in dem Laugenbehälter angeordnet ist, einen Motor zum Drehen der Trommel und eine Umwälzvorrichtung zum Umwälzen der Waschlauge, so dass diese durch die Düse hindurch in die Trommel hinein gesprüht wird.

Das Dokument DE 43 30 079 A1 offenbart eine frontseitig zu beladende Trommelwaschmaschine mit einer Einsprühdüse für Frischwasser oder Waschlauge, welche Einsprühdüse behinderungsfrei für die Bedienungsperson und betriebssicher für das Einsprühen des Frischwassers oder der Waschlauge in die Trommel angeordnet ist. Dazu ist die Sprühdüse in einer den Laugenbehälter verschließenden Tür angeordnet und ihre Einströmöffnung, wenn sich die Tür im geschlossenen Zustand befindet, über eine Dichtung mit der Auslassöffnung einer Zuleitung, die seitlich der Belade- und Entladeöffnung des Laugenbehälters und der Trommel angeordnet ist, verbunden.

Das Dokument US 2011/0083477 A1 offenbart eine Wäschebehandlungsmaschine, welche ein Gehäuse mit einem darin angeordneten Behälter umfasst, in dem eine Trommel zur Aufnahme von Wäsche drehbar angeordnet ist, und welche eine zwischen dem Behälter und dem Gehäuse angeordnete Manschette umfasst. Ferner ist an der Manschette eine Mehrzahl an Düsen angeordnet, um Waschwasser in die Trommel zu sprühen.

Dokument WO 2019/161898 A1 offenbart eine Wäschebehandlungsmaschine mit einem Laugenbehälter, einer darin drehbar angeordneten Trommel, und einer an der Frontseite der Waschmaschine angeordneten Tür, wobei die Tür mit einer elastischen Manschette gegen den Laugenbehälter abgedichtet ist. Ferner weist die elastische Manschette eine Düse auf zum Einführen eines Strahls an Flüssigkeit in die Trommel.

In einer solchen bekannten Wäschebehandlungsmaschine, ausgestaltet als Waschmaschine oder als Waschtrockner, welche die Funktion des Waschens von Wäsche mit der Funktion des Trocknens von Wäsche verbindet, dient das Umwälzen der Wasch- oder Spüllauge mittels eines entsprechenden Fördersystems und einer Düse, durch welche aus dem Laugenbehälter abgepumpte Wasch- oder Spüllauge zurück in die Trommel und auf die dort befindliche Wäsche gesprüht wird, einer besonders intensiven Benetzung der Wäsche mit der Wasch- oder Spüllauge.

In Wasch- oder Spüllauge in einer Wäschebehandlungsmaschine sind gewöhnlich Partikel suspendiert, welche im Rahmen des Waschens und Spülens von der Wäsche abgelöst werden. Es handelt sich dabei um Schmutzteilchen und um Faserpartikel, welche sich von den Textilmaterialien der Wäsche lösen und gewöhnlich als Flusen bezeichnete werden. Solche Schmutzteilchen und Flusen können sich in der Wasch- oder Spüllauge zu Konglomeraten zusammenballen, welche die Fördereinrichtung und besonders auch die Düse, durch die die Wasch- oder Spüllauge umgesetzt wird, verstopfen können.

In der bekannten Wäschebehandlungsmaschine gelangt der aus der Düse austretende Strahl von umgewälzter Wasch- oder Spüllauge jedoch nicht tief genug in die Trommel hinein, und die Benetzung der Wäsche in der Trommel mittels des Strahls ist ungleichmäßig. Dabei ist die Benetzung von Wäsche, die sich weit abseits der Einfüllöffnung der Trommel befindet, besonders schlecht.

Es besteht daher ein Bedarf an einer gattungsgemäßen Wäschebehandlungsmaschine, welche sowohl unempfindlicher gegen Verstopfung durch Schmutzteilchen und Flusen ist als auch eine bessere Verteilung der umgewälzten Wasch- oder Spüllauge ermöglicht.

Zur Lösung dieser Aufgabe wird gemäß der Erfindung eine Wäschebehandlungsmaschine mit den eingangs und im Oberbegriff des Anspruchs 1 aufgeführten Gattungsmerkmalen angegeben, welche zusätzlich die Merkmale des kennzeichnenden Teils des Anspruchs 1 aufweist.

Bevorzugte Ausgestaltungen der erfindungsgemäßen Wäschebehandlungsmaschine sind in den abhängigen Patentansprüchen sowie in nachfolgender Beschreibung aufgeführt und können auch in Kombinationen untereinander angewendet werden, soweit technische Erwägungen dies gestatten, auch wenn dies hierin nicht explizit ausgeführt ist.

Zur Lösung der Aufgabe wird gemäß der Erfindung dementsprechend angegeben eine Wäschebehandlungsmaschine, welche eine in einem schwingend aufgehängten Laugenbehälter befindliche drehbare Trommel aufweist und durch eine in einer im Wesentlichen vertikal ausgerichteten Frontseite befindliche und dicht verschließbare Tür mit Wäsche beschickbar ist, wobei die Tür mittels einer aus einem elastisch verformbaren Werkstoff bestehende Manschette gegen die Frontseite und den Laugenbehälter abgedichtet ist, und welche eine Fördereinrichtung und eine Düse zum Einführen eines Strahls von Flüssigkeit in die Trommel aufweist, wobei die Düse an der Manschette angeordnet ist. Außerdem ist die Düse aus einem elastisch verformbaren Werkstoff gebildet und weist eine Austrittsfläche auf, welche entlang einer Längsachse gestreckt und mehrfach konkav ist.

Gemäß der Erfindung besteht die Düse aus einem elastisch verformbaren Werkstoff einerseits und hat eine durch die Austrittsfläche bestimmte Form, welche aufgrund deren relativ großen Umfangs eine elastische Verformung der Düse begünstigt, wenn sich in an oder in der Nähe ihrer Austrittsfläche ein Konglomerat aus Schmutzteilchen und/oder Flusen ablagern sollte und sich damit beim Umwälzen von Flüssigkeit ein erhöhtes Druckgefälle über der Düse einstellt. Diese Düse kann sich dabei so verformen, dass das Konglomerat durch die Austrittsfläche aus der Düse austreten kann. Somit ist einer Verstopfung der Düse effektiv vorgebeugt.

Die Düse der erfindungsgemäßen Wäschebehandlungsmaschine ist frei und durch gewöhnlich bei der Verarbeitung entsprechender Werkstoffe genutzte Verfahren herstellbar und kann damit ihrer Funktion entsprechend geformt, positioniert und mit der Manschette verbunden werden. Somit ist auch ein Strahl von umgewälzter Flüssigkeit realisierbar, welcher tief in die Trommel mit der zu behandelnden Wäsche hinein gelangt und somit ein gleichmäßig intensives Benetzen der Wäsche sicherstellt.

In der Erfindung ist die Austrittsfläche bezüglich der Längsachse symmetrisch und weist beidseitig der Längsachse mehrere Einbuchtungen auf. Damit ergibt sich eine für die gleichmäßige Verteilung von Flüssigkeit über die in der Trommel behandelte Wäsche besonders geeignete Formung des Strahls durch die Düse, welcher insbesondere von einem der Düse nahegelegenen Bereich der Trommel bis tief in die Trommel hinein reichen kann.

In der Erfindung weist die Austrittsfläche eine Umfangslinie auf, welche aus Kreisbögen gebildet ist. Dadurch ist die Düse besonders einfach konstruierbar und herstellbar und zur Formung des Strahls aus umgewälzter Flüssigkeit besonders gut geeignet.

In einer bevorzugten Ausgestaltung der Erfindung liegen die Einbuchtungen entlang der Längsachse paarweise einander gegenüber und verengen die Austrittsfläche senkrecht zur Längsachse bis auf 50% ihrer maximalen Breite senkrecht zur Längsachse. Auch dadurch ist die Düse besonders einfach konstruierbar und herstellbar und zur Formung des Strahls aus umgewälzter Flüssigkeit besonders gut geeignet.

In einer zusätzlichen bevorzugten Ausgestaltung der Erfindung ist die Anzahl der Einbuchtungen gleich 4. Dadurch stellt sich die Austrittsfläche dar als gebildet aus drei nebeneinander liegenden, voneinander separierten Kreisen, die durch zwei entsprechende Kreisbögen, untereinander verbunden sind. Die entsprechende Düse ist gut elastisch verformbar und dabei einfach konstruierbar und herstellbar.

In noch einer bevorzugten Ausgestaltung der Erfindung ragt die Düse offen aus der Manschette hinaus. Dies erleichtert die Verformung der Düse, da sie von weiteren Komponenten der Wäschebehandlungsmaschine, insbesondere der Manschette, weitgehend unbehindert ist.

In noch einer anderen bevorzugten Ausgestaltung der Erfindung ist die Düse über einen Düsenhalter mit der Fördereinrichtung verbunden, wobei der Düsenhalter die Manschette durchquert und die Düse mit der Fördereinrichtung verbindet, und wobei die Düse entlang der Längsachse beidseitig Stützrippen aufweist, welche die Düse gegen den Düsenhalter abstützen. Damit ist die weitgehend unbehinderte Verformbarkeit der Düse verbunden mit einer durch die Stützrippen verbesserten Ausrichtung der Düse, um die Gleichmäßigkeit der Verteilung der umgewälzten Flüssigkeit in der Trommel zu unterstützen.

In noch einer weiteren bevorzugten Ausgestaltung der Erfindung fluchtet der Düsenhalter innenseitig mit der Manschette. Damit ist eine Stufe oder Einsenkung der Oberfläche in der Nähe der Düse vermieden, was im Hinblick auf die Vermeidung von Ablagerungen von Flusen oder Schmutzpartikeln in der Nähe der Düse vorteilhaft ist.

In noch einer zusätzlichen bevorzugten Ausgestaltung der Erfindung ist die Manschette im Wesentlichen kreisrund und weist eine Mittelachse auf. Daraus ergeben sich Möglichkeiten für vorteilhafte zusätzliche Weiterbildungen insbesondere wie nachfolgend beschrieben.

In einer bevorzugten Ausgestaltung der Erfindung ist die Düse in einer zur Mittelachse senkrechten Vertikalebene und oberhalb einer in der Vertikalebene liegenden und die Mittelachse schneidenden Horizontalachse angeordnet.

In einer der vorigen entsprechenden bevorzugten Ausgestaltung der Erfindung schließt eine von der Mittelachse ausgehende, in der Vertikalebene liegende und zur Düse führende Positionslinie mit der Horizontalachse einen Winkel zwischen 30° und 60°, insbesondere von etwa 45°, ein. Somit ist die Düse zwischen einer Zwei-Uhr-Position und einer Drei-Uhr-Position an der Manschette angeordnet. Dadurch wird einerseits eine Beeinträchtigung des Beladens und Entladens der Wäschebehandlungsmaschine durch eine Bedienungsperson ausgeschlossen und andererseits eine günstige Lage der Düse zur Bildung eines die Wäsche in der Trommel gleichmäßig benetzenden Strahls erzielt.

Zur Erzielung eines die Wäsche gleichmäßig benetzenden Strahls kommt es auf die Auslegung der Fördereinrichtung an, insbesondere darauf, welche Menge an Flüssigkeit diese fördern und bei welchem Druck sie diese der Düse zustellen kann. Entsprechende Konstruktions- und Betriebsparameter für die Fördereinrichtung sind deshalb im Rahmen gewöhnlicher Praxis zu wählen. Zusätzlich wird im Rahmen einer weiteren bevorzugten Ausgestaltung der Erfindung die Düse derart ausgerichtet, dass der durch die Fördereinrichtung und die Düse gebildete Strahl die Wäsche in der Trommel möglichst gleichmäßig benetzt.

Ferner kann auch die Betriebsparameter der Fördereinrichtung, insbesondere die Drehzahl einer Pumpe, während des Betriebs variiert werden, um unterschiedliche Fördermengen und Drücke einzustellen. Durch eine solche Variation der Betriebsparameter kann vorteilhaft die Ausbildung des Strahls beeinflusst werden, so dass die Wäsche, welche der Düse zugewandt ist und auch welche an einem tief in der Trommel liegenden Bereich, bspw. kurz vor der Rückwand der Trommel, positioniert ist, gleichmäßig benetzt wird. Ebenso ist eine Variation der Betriebsparameter der Fördereinrichtung in Abhängigkeit der Wäschebeladungsmenge möglich.

In einer entsprechenden bevorzugten Ausgestaltung der Erfindung bestimmt deshalb die Austrittsfläche eine Austrittsebene, welche mit der Positionslinie einen Winkel zwischen 20° und 40°, insbesondere etwa 28°, einschließt.

In einer anderen entsprechenden bevorzugten Ausgestaltung der Erfindung schließt deshalb die Längsachse mit der Vertikalebene einen Winkel zwischen 15° und 30°, insbesondere von etwa 22°, ein.

In einer weiteren entsprechenden bevorzugten Ausgestaltung der Erfindung ist deshalb die Düse derart ausgerichtet, dass der durch die Fördereinrichtung gebildete Strahl die Trommel mittig durchquert. Dadurch ist sicher gewährleistet, dass der durch die Fördereinrichtung und die Düse gebildete Strahl die Wäsche in der Trommel möglichst gleichmäßig benetzt. Dies ist insbesondere von Vorteil, wenn die Wäsche benetzt wird, wenn die Wäsche verteilt an der Trommelwandung aufgrund einer höheren Trommeldrehzahl anliegt und sich in der Mitte der Trommel ein Freiraum gebildet hat.

In einer bevorzugten Ausgestaltung der Erfindung ist der Werkstoff, aus dem die Düse besteht, derselbe wie der Werkstoff, aus dem die Manschette besteht. Dies erleichtert die Auslegung und Konstruktion der Düse und sichert auch eine von Inkompatibilitäten zwischen verschiedenen Werkstoffen unbeeinträchtigte Funktion der Manschette mit der Düse.

In einer weiter bevorzugten entsprechenden Ausgestaltung der Erfindung ist der Werkstoff ein synthetischer Kautschuk, insbesondere EPDM, oder ein thermoplastisches Elastomer (TPE). Solche Werkstoffe sind im Rahmen der Verwendung zur Herstellung einer Manschette einer Wäschebehandlungsmaschine bewährt. Insbesondere bieten solche Werkstoffe Einsatzmöglichkeit unter den gesamten vorliegend in Betracht zu ziehenden Temperaturen (von 0°C bis 100°C), Umgebungs- und Einsatzbedingungen. In einer noch weiter bevorzugten entsprechenden Ausgestaltung der Erfindung weist der Werkstoff eine Härte Shore A zwischen 35 und 50, insbesondere zwischen 35 und 41 oder zwischen 42 und 48, auf.

Ausführungsbeispiele der Erfindung sind nachfolgend anhand der beigefügten Zeichnung näher erläutert. Es zeigen:
- Fig. 1: einen horizontalen Schnitt durch eine Wäschebehandlungsmaschine;
- Fig. 2: eine vertikale Ansicht einer Manschette für eine Wäschebehandlungsmaschine, in welcher eine Düse angebracht ist;
- Fig. 3: eine Ansicht der Manschette in Fig. 2 senkrecht zur dortigen Linie A-A;
- Fig. 4: eine Ansicht der Manschette in Fig. 2 senkrecht zur dortigen Linie B-B;
- Fig. 5: eine Ansicht der Manschette in Fig. 4 senkrecht zur dortigen Linie C-C;
- Fig. 6: eine Vergrößerung des Kreises D in Fig. 5; und
- Fig. 7: eine schematische Teilansicht einer Düse.

Figur 1 zeigt einen horizontalen Schnitt durch eine Wäschebehandlungsmaschine 1, welche eine in einem schwingend aufgehängten Laugenbehälter 2 befindliche drehbare Trommel 3 aufweist und durch eine in einer im Wesentlichen vertikal ausgerichteten Frontseite 4 befindliche und dicht verschließbare Tür 5 mit Wäsche beschickbar ist. Die Lage der Frontseite 4 ist in Fig. 1 nur schematisch durch eine gestrichelte Linie angedeutet. Von der Tür 5 ist in Fig. 1 der Übersicht halber nur ein Schauglas dargestellt; von der Darstellung weiterer Komponenten ist der Übersicht halber abgesehen worden. Die Tür 5 ist, wenn sie wie in Fig. 1 geschlossen ist, mittels einer aus einem elastisch verformbaren Werkstoff bestehende Manschette 6 gegen die Frontseite 4 und den Laugenbehälter 2 abgedichtet. Die Manschette 6 muss beweglich sein, denn sie muss Bewegungen des Laugenbehälters 2, die dieser trotz einer (nicht dargestellten) dämpfenden Aufhängung im Gehäuse der Wäschebehandlungsmaschine 1 beim Rotieren der Trommel 3 mit eingefüllter Wäsche vollführt, mittvollziehen und dabei den Laugenbehälter 2 gegen die Tür 5 dauerhaft abdichten.

Eine Mittelachse 7 definiert sowohl die räumliche Mitte der Tür 5 bzw. deren Schauglases und der Manschette 6 als auch die Rotationsachse der Trommel 3, welche drehbar im Laugenbehälter 2 angebracht und mittels eines Trommellagers 8 fliegend gelagert ist. Durch das Trommellager 8 hindurch wird die Trommel 3 mittels eines nicht dargestellten Motors zur Rotation angetrieben. In der Trommel 3 sind Mitnehmer 9 angebracht, welche dazu dienen, in der Trommel 3 befindliche Wäschestücke in einem Wasch- oder Spülprozess während der Rotation der Trommel 3 hochzuheben und zu durchmischen, um sie mechanisch zu bearbeiten. Die Mitnehmer 9 können auch dazu dienen, Lauge aus dem Laugenbehälter 2 zu schöpfen und diese auf die Wäsche herabfließen zu lassen.

Die auf Figur 1 folgenden Figuren der Zeichnung zeigen, wie die Manschette 6 mit Mitteln versehen ist, um - ggf. zusätzlich zu der Schöpffunktion der Mitnehmer 9 - eine intensive Umwälzung von Wasch- oder Spüllauge (nachfolgend gemeinsam als "Lauge" oder "Flüssigkeit" bezeichnet) im Laugenbehälter 2 zu erreichen und die zu behandelnde Wäsche intensiv mit solcher Wasch- oder Spüllauge zu benetzen.

Figur 2 zeigt eine vertikale Ansicht der Manschette 6 für die Wäschebehandlungsmaschine 1 der Figur 1. In dieser im Wesentlichen kreisrunden Manschette 6 ist zunächst ein Zulauf 10 angebracht, durch welchen mittels einer entsprechenden, nicht dargestellten Zuführeinrichtung frische Lauge bzw. frisches Wasser in den Laugenbehälter 2 eingebracht werden kann. Auch ist ein Ablauf 11 vorhanden, durch welchen Lauge, die sich in den Falten der Manschette 6 gesammelt hat, ablaufen kann, wobei dies vorzugsweise in den Laugenbehälter 2 zurück erfolgt. Außerdem ist eine Düse 12 vorhanden, welche vorgesehen ist, um Flüssigkeit in dem Laugenbehälter 2 während eines Wäschebehandlungsprozesses intensiv umzuwälzen. Dazu ist eine Fördereinrichtung 14 vorgesehen, welche Flüssigkeit aus dem Laugenbehälter 2 herauspumpt und der Düse 12 zum Einführen eines Strahls von Flüssigkeit in die Trommel 3 zuführt. Diese Düse 12 ist an der Manschette 6 angeordnet und ist aus einem elastisch verformbaren Werkstoff gebildet. Sie weist eine anhand der folgenden Figuren näher zu beschreibende spezifisch geformte Austrittsfläche 23 auf, welche entlang einer Längsachse 22 gestreckt und mehrfach konkav ist. Die Düse 12 ragt auch offen aus der Manschette 6 hinaus. Dies dient insbesondere dazu, der Düse eine Verformung zu gestatten, wenn mit der umzuwälzenden Flüssigkeit ein Fremdkörper, zum Beispiel ein Konglomerat aus Schmutzpartikeln und Flusen, durch die Fördereinrichtung 14 in die Düse 12 gelangt. Durch die Verformung kann die Düse 12 einem solchen Fremdkörper die Passage ermöglichen, wodurch einer Verstopfung der Düse 12 wirksam vorgebeugt ist.

Die Düse 12 ist in einer zur Mittelachse 7 senkrechten Vertikalebene und oberhalb einer in der Vertikalebene liegenden und die Mittelachse 7 schneidenden Horizontalachse 16, welche in Fig. 2 auch die Vertikalebene repräsentiert, angeordnet. Dabei schließt eine von der Mittelachse 7 ausgehende, in der Vertikalebene liegende und zur Düse 12 führende Positionslinie 17 mit der Horizontalachse 16 einen ersten Winkel 18 ein, welcher zwischen 30° und 60° liegen kann und gemäß Fig. 2 etwa 45° beträgt.

Aus Fig. 3 und Fig. 4 erweist sich, dass die Düse 12 eine spezifische Ausrichtung hat und demgemäß bezüglich der Horizontalen als auch bezüglich der Vertikalen gekippt und gedreht ist. Dies dient dem Zweck, dass der durch die Fördereinrichtung und die Düse gebildete Strahl die Wäsche in der Trommel möglichst gleichmäßig benetzt. Dazu kommt es auch auf die Auslegung der Fördereinrichtung 14 an, insbesondere darauf, welche Menge an Flüssigkeit diese fördern und bei welchem Druck sie diese der Düse 12 zustellen kann. Entsprechende Konstruktions- und Betriebsparameter für die Fördereinrichtung 14 sind deshalb im Rahmen gewöhnlicher Praxis zu wählen. Insbesondere ist die Düse 12 derart ausgerichtet, dass der durch die Fördereinrichtung 14 gebildete Strahl die Trommel 3 mittig durchquert und die Wäsche in der Trommel 3 gleichmäßig benetzt. Dementsprechend schließt die Längsachse 22 der Düse mit der Vertikalebene einen zweiten Winkel 20 ein, welcher zwischen 15° und 30° liegen kann und gemäß Fig. 3 und Fig. 4 etwa 22° beträgt.

Gemäß den Figuren 5 und 6, wobei Fig. 6 einen Teil der Fig. 5 vergrößert darstellt, ist die Düse 12 über einen Düsenhalter 13 mit der Fördereinrichtung 14 verbunden, wobei der Düsenhalter 13 die Manschette 6 durchquert und die Düse 12 mit der Fördereinrichtung 14 verbindet. Die Düse 12 weist entlang ihrer Längsachse 22 beidseitig jeweils eine Stützrippe 21 auf, wobei die Stützrippen 21 die Düse 12 gegen den Düsenhalter 13 abstützen. Die entlang der Längsachse gestreckte Form der Düse 12 bestimmt und wahrt deren Verformbarkeit, um gegebenenfalls Konglomerate aus Schmutzteilchen und/oder Flusen passieren zu lassen, auch in Gegenwart der Stützrippen 21. Ein Vorteil der Stützrippen liegt darin, dass sie die Düse 12 gegen den Düsenhalter 13 abstützen und somit die Ausrichtung der Düse 12 zur Bildung besagten Strahls zu gewährleisten.

Der Düsenhalter 13 fluchtet innenseitig mit der Manschette 6, wie am besten aus Fig. 6 zu erkennen. Damit sind Stufen und Einsenkungen der Oberfläche in der Nähe der Düse 12 vermieden, was im Hinblick auf die Vermeidung von Ablagerungen von Flusen oder Schmutzpartikeln in der Nähe der Düse 12 sinnvoll und vorteilhaft ist.

Die Austrittsfläche 23 der Düse 12 ist bezüglich der Längsachse 22 symmetrisch, speziell spiegelsymmetrisch, und weist beidseitig der Längsachse 22 mehrere, speziell vier, Einbuchtungen auf. Die Austrittsfläche 23 hat eine Umfangslinie, welche aus Kreisbögen gebildet ist. Dabei liegen sich die Einbuchtungen entlang der Längsachse 22 einander paarweise gegenüber, und die Austrittsfläche 23 wird dadurch senkrecht zur Längsachse 22 bis auf 50% ihrer maximalen Breite senkrecht zur Längsachse 22 verengt. Diese Ausgestaltung hat sich für den bestimmungsgemäßen Betrieb der Düse 12 als besonders geeignet erwiesen.

Fig. 7 zeigt eine vereinfachte Teilansicht der Düse 12, aus welcher auch einige bereits erwähnte Details besonders genau hervorgehen. Fig. 7 zeigt auch, wie die Düse 12 in Bezug auf ihre lokale Vertikale, welche durch die Positionslinie 17 definiert ist, gekippt ist. Dazu bestimmt die Austrittsfläche 23 eine Austrittsebene, welche mit der Positionslinie 17 einen dritten Winkel 26 einschließt der zwischen 20° und 40° betragen kann und vorliegend etwa 28° beträgt.

Der Werkstoff, aus dem die Düse 12 besteht, ist derselbe wie der Werkstoff, aus dem die Manschette 6 besteht. Dazu kommen besonders in Betracht Werkstoffe wie synthetischer Kautschuk, insbesondere EPDM, und thermoplastische Elastomere (TPE), wobei bei der Auswahl letzterer darauf zu achten ist, dass die Werkstoffe bei den in der Wäschebehandlungsmaschine 1 denkbaren Temperaturen, also 0°C bis 100°C, und Umgebungsbedingungen, welche insbesondere durch die Anwesenheit stark alkalischer Waschlaugen bestimmt sind, ausreichend inert sind. Speziell kommen Werkstoffe in Betracht, deren Härte Shore A zwischen 35 und 50, insbesondere zwischen 35 und 41 oder zwischen 42 und 48, beträgt.

Gemäß der Erfindung besteht die Düse 12 aus einem elastisch verformbaren Werkstoff einerseits und hat eine durch ihre Austrittsfläche 23 bestimmte Form, welche aufgrund deren relativ großen Umfangs eine elastische Verformung begünstigt, wenn sich in an oder in der Nähe der Austrittsfläche 23 ein Konglomerat aus Schmutzteilchen und/oder Flusen ablagern sollte und sich damit beim Umwälzen von Flüssigkeit ein erhöhtes Druckgefälle über der Düse 12 einstellt. Diese Düse 12 kann sich dabei so verformen, dass das Konglomerat durch die Austrittsfläche 23 austreten kann. Somit ist einer Verstopfung der Düse effektiv vorgebeugt. Somit ist ein Strahl von umgewälzter Flüssigkeit realisierbar, welcher tief in die Trommel mit der zu behandelnden Wäsche hinein gelangt und ein gleichmäßig intensives Benetzen der Wäsche sicherstellt.

### Bezugszeichenliste

- 1: Wäschebehandlungsmaschine
- 2: Laugenbehälter
- 3: Trommel
- 4: Frontseite
- 5: Tür
- 6: Manschette
- 7: Mittelachse
- 8: Trommellager
- 9: Mitnehmer
- 10: Zulauf
- 11: Ablauf
- 12: Düse
- 13: Düsenhalter
- 14: Fördereinrichtung
- 15: Wäscheabweiser
- 16: Horizontalachse
- 17: Positionslinie
- 18: Erster Winkel
- 19: Senkrechte auf die Austrittsfläche
- 20: Zweiter Winkel
- 21: Stützrippe
- 22: Längsachse
- 23: Austrittsfläche
- 24: Eintrittsfläche
- 25: Mittelachsenparallele
- 26: Dritter Winkel

## Patentansprüche

1. Wäschebehandlungsmaschine (1), welche eine in einem schwingend aufgehängten Laugenbehälter (2) befindliche drehbare Trommel (3) aufweist und durch eine in einer im Wesentlichen vertikal ausgerichteten Frontseite (4) befindliche und dicht verschließbare Tür (5) mit Wäsche beschickbar ist, wobei die Tür (5) mittels einer aus einem elastisch verformbaren Werkstoff bestehende Manschette (6) gegen die Frontseite (4) und den Laugenbehälter (2) abgedichtet ist, und welche eine Fördereinrichtung (14) und eine Düse (12) zum Einführen eines Strahls von Flüssigkeit in die Trommel (3) aufweist, wobei die Düse (12) an der Manschette (6) angeordnet ist, die Düse (12) aus einem elastisch verformbaren Werkstoff gebildet ist und eine Austrittsfläche (23) aufweist, welche entlang einer Längsachse (22) gestreckt und mehrfach konkav ist, und wobei bei der die Austrittsfläche (23) bezüglich der Längsachse (22) symmetrisch ist und beidseitig der Längsachse (22) mehrere Einbuchtungen aufweist, **dadurch gekennzeichnet, dass** bei der die Austrittsfläche (23) eine Umfangslinie aufweist, welche aus Kreisbögen gebildet ist.

2. Wäschebehandlungsmaschine (1) nach Anspruch 1, bei der die Einbuchtungen entlang der Längsachse (22) paarweise einander gegenüberliegen und die Austrittsfläche (23) senkrecht zur Längsachse (22) bis auf 50% ihrer maximalen Breite senkrecht zur Längsachse (22) verengen.

3. Wäschebehandlungsmaschine (1) nach Anspruch 2, bei der die Anzahl der Einbuchtungen gleich 4 ist.

4. Wäschebehandlungsmaschine (1) nach einem der vorigen Ansprüche, bei der die Düse (12) offen aus der Manschette (6) hinausragt.

5. Wäschebehandlungsmaschine (1) nach Anspruch 4, bei der die Düse (12) über einen Düsenhalter (13) mit der Fördereinrichtung (14) verbunden ist, wobei der Düsenhalter (13) die Manschette (6) durchquert und die Düse (12) mit der Fördereinrichtung (14) verbindet, und wobei die Düse (12) entlang der Längsachse (22) beidseitig jeweils eine Stützrippe (21) aufweist, welche Stützrippen (21) die Düse (12) gegen den Düsenhalter (13) abstützen.

6. Wäschebehandlungsmaschine (1) nah Anspruch 5, bei der der Düsenhalter (13) innenseitig mit der Manschette (6) fluchtet.

7. Wäschebehandlungsmaschine (1) nach einem der vorhergehenden Ansprüche, bei der die Manschette (6) im Wesentlichen kreisrund ist, die Manschette (6) eine Mittelachse (7) aufweist und bei der die Düse (12) in einer zur Mittelachse (7) senkrechten Vertikalebene und oberhalb einer in der Vertikalebene liegenden und die Mittelachse (7) schneidenden Horizontalachse (16) angeordnet ist.

8. Wäschebehandlungsmaschine (1) nach Anspruch 7, bei der eine von der Mittelachse (7) ausgehende, in der Vertikalebene liegende und zur Düse (12) führende Positionslinie (17) mit der Horizontalachse (16) einen ersten Winkel (18) zwischen 30° und 60°, insbesondere von etwa 45°, einschließt.

9. Wäschebehandlungsmaschine (1) nach Anspruch 8, bei der die Austrittsfläche (23) eine Austrittsebene bestimmt, welche mit der Positionslinie (17) einen dritten Winkel (26) zwischen 20° und 40°, insbesondere etwa 28°, einschließt.

10. Wäschebehandlungsmaschine (1) nach einem der Ansprüche 7 bis 9, bei der die Längsachse (22) mit der Vertikalebene einen zweiten Winkel (20) zwischen 15° und 30°, insbesondere von etwa 22°, einschließt.

11. Wäschebehandlungsmaschine (1) nach einem der vorigen Ansprüche, bei der die Düse (12) derart ausgerichtet ist, dass der durch die Fördereinrichtung (14) gebildete Strahl die Trommel (3) mittig durchquert.

12. Wäschebehandlungsmaschine (1) nach einem der vorigen Ansprüche, bei der der Werkstoff, aus dem die Düse (12) besteht, derselbe ist wie der Werkstoff, aus dem die Manschette (6) besteht.

13. Wäschebehandlungsmaschine (1) nach Anspruch 12, bei der der Werkstoff ein synthetischer Kautschuk, insb. EPDM, oder ein thermoplastisches Elastomer (TPE) ist.

14. Wäschebehandlungsmaschine (1) nach einem der Ansprüche 12 und 13, bei der der Werkstoff eine Härte Shore A zwischen 35 und 50, insbesondere zwischen 35 und 41 oder zwischen 42 und 48, aufweist.

## Claims

1. Laundry treatment machine (1), which has a rotatable drum (3) located in an outer tub (2) suspended in an oscillatory manner and can be loaded with laundry through a door (5) which is located in a substantially vertically aligned front side (4) and can be closed in a tight manner, wherein the door (5) is sealed against the front side (4) and the outer tub (2) by means of a collar (6) consisting of an elastically deformable material and which has a delivery facility (14) and a nozzle (12) for introducing a jet of liquid into the drum (3), wherein the nozzle (12) is arranged on the collar (6), the nozzle (12) is formed from an elastically deformable material and has an exit face (23), which extends along a longitudinal axis (22) and is repeatedly concave, and wherein with which the exit face (23) is symmetrical with respect to the longitudinal axis (22) and has a number of indentations on both sides of the longitudinal axis (22), **characterised in that** with which the exit face (23) has a peripheral line which is formed from arcs of a circle.

2. Laundry treatment machine (1) according to claim 1, with which the indentations face one another in pairs along the longitudinal axis (22) and taper the exit face (23) at a right angle to the longitudinal axis (22) up to 50% of its maximum width at a right angle to the longitudinal axis (22).

3. Laundry treatment machine (1) according to claim 2, with which the number of indentations equates to 4.

4. Laundry treatment machine (1) according to one of the preceding claims, with which the nozzle (12) projects in an open manner from the collar (6).

5. Laundry treatment machine (1) according to claim 4, with which the nozzle (12) is connected to the delivery facility (14) by way of a nozzle holder (13), wherein the nozzle holder (13) traverses the collar (6) and connects the nozzle (12) with the delivery facility (14), and wherein the nozzle (12) has a supporting rib (21) in each case on both sides along the longitudinal axis (22), which supporting ribs (21) support the nozzle (12) against the nozzle holder (13).

6. Laundry treatment machine (1) according to claim 5, with which the nozzle holder (13) is aligned internally with the collar (6).

7. Laundry treatment machine (1) according to one of the preceding claims, with which the collar (6) is substantially circular, the collar (6) has a central axis (7) and with which the nozzle (12) is arranged in a vertical plane at a right angle to the central axis (7) and above a horizontal axis (16) lying in the vertical plane and intersecting the central axis (7).

8. Laundry treatment machine (1) according to claim 7, with which a position line (17) originating from the central axis (7), lying in the vertical plane and leading to the nozzle (12), draws a first angle (18) of between 30° and 60°, in particular of approximately 45°, with the horizontal axis (16).

9. Laundry treatment machine (1) according to claim 8, with which the exit face (23) determines an exit plane, which draws a third angle (26) of between 20° and 40°, in particular approximately 28°, with the position line (17).

10. Laundry treatment machine (1) according to one of claims 7 to 9, with which the longitudinal axis (22) draws a second angle (20) of between 15° and 30°, in particular approximately 22°, with the vertical plane.

11. Laundry treatment machine (1) according to one of the preceding claims, with which the nozzle (12) is aligned so that the jet formed by the delivery facility (14) traverses the drum (3) centrally.

12. Laundry treatment machine (1) according to one of the preceding claims, with which the material of which the nozzle (12) consists is the same as the material of which the collar (6) consists.

13. Laundry treatment machine (1) according to claim 12, with which the material is a synthetic rubber, especially EPDM, or a thermoplastic elastomer (TPE).

14. Laundry treatment machine (1) according to one of claims 12 and 13, with which the material has a Shore hardness A of between 35 and 50, in particular between 35 and 41 or between 42 and 48.

## Revendications

1. Machine de traitement du linge (1), qui comprend un tambour (3) rotatif se trouvant dans une cuve de lavage (2) suspendue de façon oscillante et qui peut être approvisionné avec du linge par une porte (5) se trouvant dans un côté (4) avant orienté essentiellement verticalement et refermable de façon étanche,
dans laquelle la porte (5) est rendue étanche vis-à-vis du côté avant (4) et de la cuve de lavage (2) au moyen d'une manchette (6) constituée d'un matériau élastiquement déformable, et
qui comprend un moyen d'alimentation (14) et une buse (12) pour introduire un jet de liquide dans le tambour (3),
dans laquelle la buse (12) est disposée au niveau de la manchette (6),
la buse (12) est formée d'un matériau élastiquement déformable et comprend une surface de sortie (23), qui s'étend le long d'un axe longitudinal (22) et est plusieurs fois concave, et dans laquelle la surface de sortie (23) est symétrique par rapport à l'axe longitudinal (22) et comprend plusieurs rainures des deux côtés de l'axe longitudinal (22),
**caractérisée en ce que** la surface de sortie (23) comprend une ligne périphérique qui est formée d'arcs de cercle.

2. Machine de traitement du linge (1) selon la revendication 1, dans laquelle les rainures se font face l'une à l'autre le long de l'axe longitudinal (22) par paires et rétrécissent la surface de sortie (23) perpendiculairement à l'axe longitudinal (22) jusqu'à 50 % de sa largeur maximale perpendiculairement à l'axe longitudinal (22).

3. Machine de traitement du linge (1) selon la revendication 2, dans laquelle le nombre de rainures est égal à 4.

4. Machine de traitement du linge (1) selon l'une des revendications précédentes, dans laquelle la buse (12) fait saillie de façon ouverte hors de la manchette (6).

5. Machine de traitement du linge (1) selon la revendication 4, dans laquelle la buse (12) est reliée au moyen d'alimentation (14) par le biais d'un support de buse (13), dans laquelle le support de buse (13) traverse la manchette (6) et relie la buse (12) au moyen d'alimentation (14), et la buse (12) comprend respectivement un rebord de protection (21) des deux côtés le long de l'axe longitudinal (22), lesquels rebords de protection (21) appuient la buse (12) contre le support de buse (13).

6. Machine de traitement du linge (1) selon la revendication 5, dans laquelle le support de buse (13) est aligné sur le côté intérieur avec la manchette (6).

7. Machine de traitement du linge (1) selon l'une des revendications précédentes, dans laquelle la manchette (6) est essentiellement circulaire, la manchette (6) comprend un axe médian (7) et dans laquelle la buse (12) est disposée dans un plan vertical perpendiculaire à l'axe médian (7) et au-dessus d'un axe horizontal (16) situé dans le plan vertical et coupant l'axe médian (7).

8. Machine de traitement du linge (1) selon la revendication 7, dans laquelle une ligne de position (17) partant de l'axe médian (7), située dans le plan vertical et menant jusqu'à la buse (12) forme un premier angle (18) avec l'axe horizontal (16) entre 30° et 60°, en particulier d'environ 45°.

9. Machine de traitement du linge (1) selon la revendication 8, dans laquelle la surface de sortie (23) définit un plan de sortie, qui forme avec la ligne de position (17) un troisième angle (26) entre 20° et 40°, en particulier d'environ 28°.

10. Machine de traitement du linge (1) selon l'une des revendications 7 à 9, dans laquelle l'axe longitudinal (22) forme avec le plan vertical un deuxième angle (20) entre 15° et 30°, en particulier d'environ 22°.

11. Machine de traitement du linge (1) selon l'une des revendications précédentes, dans laquelle la buse (12) est disposée de sorte que le jet formé par le moyen d'alimentation (14) traverse le tambour (3) au milieu.

12. Machine de traitement du linge (1) selon l'une des revendications précédentes, dans laquelle le matériau dont la buse (12) est constituée est le même que le matériau dont la manchette (6) est constituée.

13. Machine de traitement du linge (1) selon la revendication 12, dans laquelle le matériau est un caoutchouc synthétique, en particulier de l'EPDM, ou un élastomère thermoplastique (TPE).

14. Machine de traitement du linge (1) selon l'une des revendications 12 et 13, dans laquelle le matériau a une dureté Shore A entre 35 et 50, en particulier entre 35 et 41 ou entre 42 et 48.
